# EUROPÄISCHE PATENTSCHRIFT

(11) **EP 0 617 183 B1**
(45) Veröffentlichungstag und Bekanntmachung des Hinweises auf die Patenterteilung: **11.06.1997**
(21) Anmeldenummer: 94103197.3
(22) Anmeldetag: 03.03.1994
(51) Int. Cl.: E05B 19/00, E05B 49/00

(54) **Schlüssel für ein Kraftfahrzeug**
Key for a motor vehicle
Clef pour un véhicule à moteur

(30) Priorität: 26.03.1993 DE 4309819
(43) Veröffentlichungstag der Anmeldung: 28.09.1994
(73) Patentinhaber: Bayerische Motoren Werke Aktiengesellschaft, 80788 München (DE)
(72) Erfinder: Kraemer, Hansjoerg, D-80637 München (DE)

(56) Entgegenhaltungen:
- DE-A- 2 750 634
- DE-A- 3 607 475
- DE-A- 3 740 770
- DE-A- 4 117 547
- DE-U- 8 802 848

## Beschreibung

Die Erfindung bezieht sich auf einen Schlüssel nach dem Oberbegriff des Patentanspruchs 1.

Ein derartiger Schlüssel ist beispielsweise aus der DE - 27 50 634 A1 bekannt. Beim Verbraucher handelt es sich um eine Leuchte, die auf Knopfdruck hin aktivierbar ist und die beispielsweise dazu dient, die Einführöffnung für den Schlüssel im Bereich der Fahrzeugtür zu beleuchten. Ferner sind Schlüssel der eingangs genannten Art bekannt, bei denen es sich bei den Verbrauchern um eine Sende-und Empfangseinrichtung handelt, mit der ein Dialog zwischen dem Schlüssel und dem Kraftfahrzeug durchführbar ist und mit dessen Hilfe der berechtigte Benutzer den Zutritt zum Kraftfahrzeug erhält.

Bei der elektrischen Energiequelle kann es sich um eine Batterie mit vorgegebenem Energieinhalt oder aber auch um eine wiederaufladbare Energiequelle handeln. In der eingangs genannten Druckschrift ist die Energiequelle bei in das Zündschloß eingeführtem Schlüssel wiederaufladbar. Der Begriff Schlüssel soll im Rahmen der vorliegenden Erfindung nicht nur konventionelle Schlüssel, sondern auch Identifizierungselemente im Rahmen zukünftiger Zugangsberechtigungssysteme umfassen. Derartige Elemente können beispielsweise als Codekarte ausgebildet sein.

Häufig ist es gerade bei Verlassen des Kraftfahrzeugs notwendig, eine Information zu speichern. Es kann sich dabei z.B. um die Nummer des Parkplatzes handeln, auf dem das Kraftfahrzeug abgestellt ist oder aber auch um das polizeiliche Kennzeichen eines benachbart abgestellten Kraftfahrzeug handeln. Diesen Informationen gemeinsam ist, daß sie eine kurze zeitliche Länge besitzen, andererseits häufig geändert werden müssen.

Der Erfindung liegt die Aufgabe zugrunde, einen Schlüssel der eingangs genannten Art zu schaffen, mit dem es möglich ist, auf einfache und bequeme Weise eine Information aufzunehmen bzw. wiederzugeben.

Die Erfindung löst diese Aufgabe durch die kennzeichnenden Merkmale des Patentanspruchs 1.

Die zunehmende Miniaturisierung derartige Sprachspeicher, wie sie beispielsweise bereits bei telefonischen Anrufbeantwortern im Gebrauch sind, ermöglicht es, einen derartigen Sprachspeicher im Rahmen eines Kraftfahrzeug-Schlüssels unterzubringen. Da auch Mikrofone und Sprachwiedergabeeinheiten mittlerweile nur noch wenig Platz beanspruchen und sogar kombinierte Elemente auf dem Markt sind, die sowohl als Mikrofon als auch als Sprachwiedergabeeinheit dienen, wird es möglich die Erfindung auf kleinstem Raum zu realisieren.

Die Aktivierung des Sprachspeichers in seinen beiden Betriebsarten Aufnahme und Wiedergabe ist auf verschiedene Weise möglich. So kann hierfür ein separater Schalter für jede der beiden Betriebsarten vorgesehen sein, mit dem eindeutig die jeweils gewünschte Betriebsart eingeschaltet werden kann. Alternativ oder ergänzend dazu ist es aber auch möglich, die Betriebsart durch Eingabe eines gesprochenen Befehles auszuwählen. Es ist hierzu lediglich erforderlich, eine geeignete Spracherkennungseinrichtung vorzusehen, die aufgrund des gesprochenen Befehls die gewünschte Betriebsart einstellt.

In diesem Fall wird es möglich, bei einfachen und kostengünstigen Aufbau einen Kraftfahrzeug-Schlüssel für das Speichern und Wiedergeben einer gesprochenen Notiz einzurichten.

Die Erfindung ist anhand der Zeichnung weiter erläutert.

In der einzigen Figur ist im vergrößerten Maßstab ein Schlüssel 1 für ein Kraftfahrzeug dargestellt, der in seinem Halteteil 2 aufweist:
Einen Mikroprozessor 3 als Steuereinrichtung, ein Mikrofon 4, eine Sprachwiedergabeeinheit in Form eines Lautsprechers 5, einen Sprachspeicher 6, eine Energiequelle (Batterie) 7 sowie einen Druckschalter 8, der in der Oberfläche des Halteteils liegt. Mit Hilfe des Schalters 8 wird der Mikroprozessor 3 aktiviert. Abhängig beispielsweise von der Dauer, mit der der Schalter 8 betätigt wird, kann zwischen dem Aufnahme- und dem Wiedergabemodus unterschieden werden. Es kann beispielsweise die Dauer mit unter 0,5 sec für den Aufnahme- und über 1 sec für den Wiedergabemodus bestimmend sein.

Im Aufnahmemodus wird der Sprachspeicher 6 zusammen mit dem Mikrofon 4 aktiviert. Die vom Fahrzeugbenutzer gesprochenen Worte werden über das Mikrofon 4 aufgenommen und im Sprachspeicher 6 abgelegt.

Im Wiedergabemodus wird der Sprachspeicher 6 zusammen mit dem Lautsprecher 5 aktiviert. Die im Aufnahmemodus abgespeicherte Information wird aus dem Sprachspeicher 6 ausgelesen und über den Lautsprecher 5 wiedergegeben.

Anstelle der Verwendung eines manuell zu bedienenden Schalters 8 kann auch das Mikrofon 4 ständig in Betriebsbereitschaft sein und bei Aufnahme einer Sprachinformation, deren Lautstärke über einem vorgegebenen Maß liegt, diese Sprachinformation im Sprachspeicher 6 ablegen. Ebenso ist es möglich, mit Hilfe des Mikroprozessors 3 den Inhalt einer gesprochenen Information zu analysieren und über den Gehalt dieser Information zwischen Aufnahme- und Wiedergabemodus zu unterscheiden. In jedem Fall läßt sich damit eine Information bleibend speichern und jederzeit, auch unmittelbar nach der Aufnahme, abhören.

## Patentansprüche

1. Schlüssel (1) für ein Kraftfahrzeug mit einer elektrischen Energiequelle (7) und mit schaltbaren elektrischen Verbrauchern, dadurch gekennzeichnet, daß der Schlüssel als Verbraucher einen Sprachspeicher (6), ein Mikrofon (4) und eine Sprachwiedergabeeinheit (5) enthält und daß der Sprachspeicher (6) im Aufnahmemodus (4,6) zusammen mit dem Mikrofon (4) einerseits und im Wiedergabemodus (5,6) zusammen mit der Sprachwiedergabeeinheit (5) schaltbar ist.

2. Schlüssel nach Anspruch 1, dadurch gekennzeichnet, daß die Betriebsart des Sprachspeichers (6) durch Eingabe eines Schaltbefehls auswählbar ist.

3. Schlüssel nach Anspruch 1 oder 2, dadurch gekennzeichnet, daß die Betriebsart des Sprachspeichers (6) durch Eingabe eines gesprochenen Befehls auswählbar ist.

## Claims

1. A key (1) for a motor vehicle with an electrical power supply (7) and switchable electrical power consuming devices, characterised in that the key contains a voice storage device (6), a microphone (4) and a voice reproduction unit (5) as such devices, and that the voice storage device (6) can be connected to the microphone (4) in recording mode (4, 6) and to the voice reproduction unit (5) in reproduction mode (5, 6).

2. A key according to claim 1, characterised in that the operating mode of the voice storage device (6) can be selected by entering a switching command.

3. A key according to claim 1 or 2, characterised in that the operating mode of the voice storage device (6) can be selected by entering a spoken command.

## Revendications

1. Clef (1) pour un véhicule automobile, comportant une source d'énergie électrique (7) et un élément actif électrique commutable,
caractérisée en ce que
la clef comporte, comme élément actif, une mémoire vocale (6), un microphone (4) et une unité de reproduction vocale (5) et la mémoire vocale (6) peut être commutée en mode d'enregistrement (4, 6) avec le microphone (4) et en mode de reproduction (5, 6) avec l'unité de reproduction vocale (5).

2. Clef selon la revendication 1,
caractérisée en ce que
le mode de fonctionnement de la mémoire vocale (6) se sélectionne par l'introduction d'un ordre de commutation.

3. Clef selon la revendication 1 ou 2,
caractérisée en ce que
le mode de fonctionnement de la mémoire vocale (6) se sélectionne par l'introduction d'un ordre vocal.
